# EUROPÄISCHE PATENTSCHRIFT

(11) **EP 0 218 818 B1**
(45) Veröffentlichungstag und Bekanntmachung des Hinweises auf die Patenterteilung: **14.06.1989**
(21) Anmeldenummer: 86110210.1
(22) Anmeldetag: 23.07.1986
(51) Int. Cl.: D05B 75/00

(54) **Nähmaschine**
Sewing machine
Machine à coudre

(30) Priorität: 18.09.1985 DE 3533205
(43) Veröffentlichungstag der Anmeldung: 22.04.1987
(73) Patentinhaber: Dorina Nähmaschinen GmbH, D-7500 Karlsruhe-Durlach (DE)
(72) Erfinder: Kefer, Joseph, D-7518 Bretten 6 (DE); Ruf, Gerhard, D-7500 Karlsruhe 51 (DE)
(74) Vertreter: Klein, Friedrich

(56) Entgegenhaltungen:
- DE-A- 679 195
- FR-A- 680 005
- US-A- 1 978 281
- US-A- 2 793 600

## Beschreibung

Die Erfindung betrifft eine Nähmaschine nach dem Oberbegriff des Patentanspruches 1.

Bei einer bekannten Nähmaschine dieser Gattung (DE-PS 901 864) ist der Grundkörper, der das Nähmaschinentriebwerk aufnimmt, zum Teil durch abnehmbare Deckplatten abgeschlossen, um den Grundkörper als einfache im Druckgußverfahren herstellbare Form ausbilden zu können. Eine Abwandlung der Gehäuseform ist bei dieser Anordnung nicht vorgesehen.

Durch die US-A 1 978 281 ist eine Nähmaschine bekannt, die einen Tragkörper zur Aufnahme des Maschinentriebwerkes aufweist. Zur Verkleidung des Triebwerkes sind aus mehreren Teilen gebildete Abdeckungen vorgesehen, die jedoch ebenfalls nicht zur Abwandlung der Gehäuseform bestimmt sind.

Der Erfindung liegt die Aufgabe zugrunde, eine Nähmaschine zu schaffen, deren äußere Gestaltung in einfacher Weise vielfältig abwandelbar ist.

Diese Aufgabe wird bei einer Nähmaschine nach dem Oberbegriff des Anspruches 1 durch dessen kennzeichnende Merkmale gelöst.

Mit der erfindungsgemäßen Maßnahme ergibt sich nicht nur die Möglichkeit, die Außenkontur der Nähmaschine an die Ausbildung voneinander abweichender aus der Nähmaschine herausragender Betätigungsmittel anzupassen, sondern es ist nunmehr auch möglich, dem Außengehäuse der Nähmaschine bei gleichbleibendem oder abweichendem Maschinentriebwerk ein völlig unterschiedliches Aussehen durch Austausch nur eines Teiles der Abdeckungen zu geben. Auf diese Weise lassen sich eine Mehrzahl von weitgehend voneinander abweichenden Außengehäuseformen erzielen. Darüber hinaus besteht auch die Möglichkeit einer Anpassung des Außengehäuses der Nähmaschine an verschiedene Ausgestaltungen der im Grundgehäuse vorgesehenen und aus dem Außengehäuse herausragenden Bedienungselemente.

Eine zweckmäßige Weiterbildung der Erfindung nach Anspruch 1 ist in dem Anspruch 2 enthalten. Die Ausbildung der gegenseitigen Verbindung eines Teiles der Einzelabdeckungen nach diesem Anspruch dient zur Montage der Abdeckungen ohne sichtbare Verbindungsmittel mit dem Grundgehäuse.

Ein Ausführungsbeispiel der Erfindung ist in der beigefügten Zeichnung dargestellt. Es zeigt:
Fig 1 eine schaubildliche Darstellung einer Haushaltnähmaschine;
Fig. 2 die Nähmaschine in auseinandergezogener Darstellung;
Fig. 3 eine schaubildliche Darstellung verschiedener abweichender Teile von Einzelabdeckungen und
Fig. 4 die Randverbindung zweier Einzelabdeckungen in vergrößerter Darstellung.

Die in Fig. 1 in ihrer zusammengebauten Form dargestellte Nähmaschine weist, wie die Fig. 2 zeigt, einen Grundkörper 1 auf, der aus einem Ständerteil 2, einem Grundplattenteil 3, einem Unterarmteil 4 und einem Oberarmteil 5 besteht, der in einem Kopfteil 6 endet. Im Grundkörper 1 ist in bekannter Weise des Nähmaschinetriebwerk 7 gelagert, das von einem ebenfalls im Grundkörper 1 befestigten Nähmotor über eine in Oberarmteil 5 gelagerte Hauptwelle 9 angetrieben wird und einen Greifer 10 im Unterarmteil 4 sowie eine eine Nadel 11 tragende Nadelstange 12 antreibt, die im Kopfteil 5 gelagert ist.

Der Grundkörper 1 weist dabei größere Öffnungen zur freien Zugänglichkeit zu dem Nähmaschinentriebwerk 7 auf. Zur Verkleidung des Grundkörpers 1 sind aus schlagfestem Kunststoff gefertigte Einzelabdeckungen 13 bis 20 vorgesehen. Sie bilden die äußere Gehäuseform und geben der Nähmaschine ihr Aussehen. Die durch sie abgedeckte Außenfläche wird nur durch Öffnungen für nach außen ragende Bedienungs- oder Funktionsteile, wie Fadenhebel 21, Nadelstange 12, Stellgriffe 22, 23, 24 usw. durchbrocken.

Die Randkontur zweier benachbarter Einzelabdeckungen 13 bis 20 sind im ihrem aneinanderstoßenden Bereich so aneinander angepaßt, daß sie sich zu einer gemeinsamen nur durch eine Trennfuge getrennten Oberfläche zusammenfügen lassen.

Die Einzelabdeckung 13 ist auf der Frontseite des Ständerteiles 2 durch seitlich abgekröpfte Laschen 25 (Fig. 4) befestigt, die durch Schrauben 26 mit dem Ständerteil 2 fest verbunden sind. Auf die Rückseite des Ständerteiles 2 ist die Einzelabdeckung 15 aufgeschoben. Die zusammengehörigen Randkonturen der beiden Einzelabdeckungen 13 und 14 sind dabei als Überlappungsverbindung mit abgesetzten Randzonen 27 und 28 ausgebildet, die zu einer außen glatten Verbindung zusammenfügbar sind. Die Einzelabdeckung 14 weist außerdem Lappen 29 auf, von denen jeder mit einem Durchbruch 30 versehen ist. Beim Zusammenfügen der beiden Einzelabdeckungen 13 und 14 legen sich in die Durchbrüche 30 entsprechende, an der Einzelabdeckung 13 vorgesehene Rastzähne 31 ein, so daß eine Rastsicherung zur Fixierung der Einzelabdeckung 14 gebildet wird.

Die übrigen Einzelabdeckungen 15 bis 20 sind jeweils durch nicht dargestellte Schrauben an dem Grundkörper 1 befestigt.

Durch Austausch der in Fig. 2 dargestellten Einzelabdeckungen 13, 19 und 20 durch die in Fig. 3 dargestellten Einzelabdeckungen 13a, 19a und 20a oder 13b, 19b und 20b ergeben sich abweichende Nähmaschinenformen. Dadurch läßt sich das äußere Nähmaschinengehäuse in einfacher Weise durch Austausch eines oder nur weniger Einzelabdeckungen an abweichende oder zusätzliche technische Funktions- oder Bedienungselemente anpassen.

## Patentansprüche

1. Nähmaschine mit einem Grundkörper zur Aufnahme eines Maschinentriebwerkes und mit einer an dem Grundkörper befestigten Verkleidung, dadurch gekennzeichnet, daß die Verkleidung aus einer Mehrzahl von Einzelabdeckungen (13 bis 20) mit aneinander angepaßten Randkonturen besteht, wobei für einen bestimmten Abdeckbereich eine Mehrzahl von unterschiedliche Formgestaltung aufweisenden Einzelabdeckungen (13a, 13b; 19a, 19b; 20a, 20b) vorgesehen sind, die miteinander oder mit dem Grundkörper lösbar verbunden sind.

2. Nähmaschine nach Anspruch 1, dadurch gekennzeichnet, daß die seitliche Verbindung einander benachbarter Einzelabdeckungen (13 bis 20) als Überlappverbindung mit Rastsicherungen ausgebildet ist.

## Claims

1. Sewing machine having a basic body for accommodating a machine driving mechanism and having a covering which is mounted on the basic body, characterised in that the covering comprises a plurality of individual covers (13 to 20) with edge contours adapted to one another, a plurality of individual covers (13a, 13b; 19a, 19b; 20a, 20b) being provided for a predetermined cover region, which covers have different configurations and are detachably connected to one antoher or to the basic body.

2. Sewing machine according to claim 1, characterised in that the lateral connection of adjacent individual covers (13 to 20) is in the form of an overlapping connection with notched securing means.

## Revendications

1. Machine à coudre avec un corps principal destiné à recevoir un ensemble d'entraînement et de transmission de la machine, et avec un habillage fixé au corps principal, caractérisée en ce que l'habillage est constitué d'une multiplicité d'éléments de recouvrement individuels (13 à 20) dont les bords respectifs présentent des contours mutuellement adaptés, plusieurs éléments de recouvrement (13a, 13b, 19a, 19b, 20a, 20b) présentant des configurations différentes étant prévus pour une zone donnée à recouvrir, qui sont assemblés de manière détachable entre eux ou sur le corps principal.

2. Machine à coudre selon la revendication 1, caractérisée en ce que l'assemblage latéral d'éléments de recouvrement individuels (13 à 20) mutuellement voisins est réalisé sous la forme d'un assemblage par chevauchement avec des moyens de blocage encliquetables.
